# EUROPÄISCHE PATENTSCHRIFT

(11) **EP 2 529 451 B1**
(45) Veröffentlichungstag und Bekanntmachung des Hinweises auf die Patenterteilung: **11.12.2013**
(21) Anmeldenummer: 10702084.4
(22) Anmeldetag: 25.01.2010
(51) Int. Cl.: H01R 13/646

(54) **LEITERPLATTEN-KOAXIALVERBINDER**
CIRCUIT BOARD COAXIAL CONNECTOR
CONNECTEUR COAXIAL POUR CIRCUIT INTÉGRÉ

(43) Veröffentlichungstag der Anmeldung: 05.12.2012
(73) Patentinhaber: Huber+Suhner AG, 9100 Herisau (CH)
(72) Erfinder: MROWKA, Eckhard, CH-9100 Herisau (CH)
(74) Vertreter: Rentsch Partner AG
(86) Internationale Anmeldenummer: PCT/EP2010/050809
(87) Internationale Veröffentlichungsnummer: WO 2011/088902

(56) Entgegenhaltungen:
- EP-A1- 0 793 299
- EP-A2- 1 207 592
- US-A- 4 925 403
- US-A1- 2004 038 586
- US-A1- 2006 194 465

## Beschreibung

Die vorliegende Erfindung liegt auf dem Gebiet der Koaxialverbinder für Leiterplatten.

Nach dem Bestücken von Leiterplatten mit SMD-Bauteilen und dem anschliessenden Löten werden Leiterplatten hochfrequenzmässig miteinander kontaktiert. Hierbei müssen Lage- und Positionsungenauigkeiten der SMD (Surface Mounted Device) Bauteile, in radialer und axialer Richtung kompensiert werden, damit die Hochfrequenzeigenschaften beibehalten werden. In der Regel ist eine Mehrzahl von Verbindern gleichzeitig zu verbinden.

Aus dem Stand der Technik sind verschiedene Leiterplatten-Koaxialverbinder bekannt. Diese Verbinder weisen einen mehrteiligen Aufbau mit einem ersten und einem zweiten Verbinderteil auf, die über ein Adapterstück miteinander wirkverbunden werden. Probleme bestehen darin, dass diese Verbinder meist einen komplizierten Aufbau aufweisen und/oder nur einen ungenügenden Bewegungsspielraum zulassen.

US4925403 wurde 1988 publiziert und zeigt einen Koxialverbinder der beschriebenen Art mit einem Adapterstück. Der Verbinder ist so aufgebaut, dass er einen gewissen seitlichen Versatz ausgleichen kann. Über einen Aussenleiter des Adapterstücks wird eine mechanische Schnappverbindung hergestellt.

US5879177 zeigt einen weiteren Verbinder mit einem ersten und einem zweiten Verbinderteil, welche durch ein Adapterstück wirkverbunden werden können. Das Adapterstück dient zum Ausgleich eines gewissen lateralen Versatzes.

WO0052788A1 der selben Anmelderin wurde 2000 publiziert und zeigt einen verbesserten Verbinder der gattungsgemässen Art. Der Verbinder weist ein erstes und ein zweites Verbinderteil auf, welche über ein Adapterstück wirkverbunden werden können. Zur Reduktion von entstehenden Kräften wird zumindest auf einer Seite ein Kugelgelenk verwendet.

EP1207592 wurde 2002 publiziert und betrifft einen Koaxialsteckanordnung mit einem ersten und einem zweiten Koaxialsteckverbinder sowie einer diese verbindende Kontakthülse. Die Kontakthülse ist so ausgebildet, dass sie in einem vorbestimmten Bereich seitlich verkippbar ist. Der erste Koaxialsteckverbinder und die Kontakthülse weisen im Bereich ihrer Aussenleiter eine Rastverbindung auf. Die Rastverbindung im Bereich der Aussenleiter wirkt sich einschränkend auf die Bewegungsfreiheit aus. Alle ersten Koaxialsteckverbinder sind in einem gemeinsamen ersten Kunststoffgehäuse und alle zweiten Koaxialsteckverbinder sind in einem gemeinsamen zweiten Kunststoffgehäuse angeordnet.

Weitere Verbinder mit einem der gattungsgemässen Art sind aus US2004038586, US2007026698A, US2006194465A, CN2879475Y, sowie CN101459304A bekannt.

Eine Aufgabe der Erfindung besteht darin, einen verbesserten Verbinder der gattungsgemässen Art zu zeigen. Eine weitere Aufgabe besteht darin, einen Verbinder mit einem erweiterten Funktionsbereich zu zeigen.

Diese Aufgabe wird durch den in den unabhängigen Ansprüchen definierten Verbinder gelöst.

Ein erfindungsgemässer Leiterplatten-Koaxialverbinder (fortan Koaxialverbinder) weist einen mehrteiligen Aufbau mit einem ersten und einem zweiten koaxialen Verbinderteil auf, die über ein Adapterstück mit einem koaxialen Aufbau miteinander wirkverbunden werden können. Das Adapterstück weist ein erstes und ein zweites Ende mit einem Innen- und einem Aussenleiter auf, welche mit korrespondierenden Innen-, resp. Aussenleitern der Verbinderteile wirkverbunden werden können. Zumindest eine Verbinderseite weist mechanische Wirkverbindungsmittel auf, welche das entsprechende Verbinderteil und das zugeordnete Ende des Adapters "fest" miteinander verbindet, d.h. die Verbindung ist unter normalen Umständen gar nicht mehr lösbar oder gegen eine erhöhte Kraft lösbar. Im Unterschied dazu kann die Wirkverbindung des anderen Verbinderteils mit dem Adapter auf einem tieferen Kraftniveau gelöst werden. Die Wirkverbindungsmittel sind gegenüber den Leitern so angeordnet, dass eine möglichst grosser Versatz in axialer und lateraler Richtung möglich ist. Beispielsweise kann der Verbinder in einer Ausführungsform bei einem Abstand von 13 mm einen Versatz von ± 1.2 mm unter Beibehaltung eines vorgegebenen radialen Fangbereichs ermöglichen. Insbesondere um axiale Verschiebungen zu kompensieren, können die Verbinderteile in einer Ausführungsform teleskopartig auseinander ausfahren. Zu diesem Zweck weist mindestens eines der Verbinderteile oder des Adapters einen hülsenförmigen Innenleiter auf, in welchen vom entsprechenden Gegenstück ein kugelähnliches Element eintaucht und in diesem in axialer Richtung verschiebbar angeordnet ist. Damit eine möglichst grosse axiale und laterale Verschiebung möglich ist, steht der hülsenförmige Leiter in axialer Richtung über die Wirkverbindungsmittel vor.

Der Innen- und der Aussenleiter des Adapterstückes sind über ein Distanzstück gegenüber einander positioniert. Das Distanzstück kann in axialer Richtung einen mehrteiligen Aufbau aufweisen, so dass das Adapterstück z.B. in seiner Länge einfach skalierbar ist, ohne dass das Distanzstück aufwendig angepasst werden muss. Ein Vorteil besteht darin, dass immer die selben Distanzstücke verwendet werden können. Ein weiterer Vorteil besteht darin, dass die Distanzstücke unterschiedliche Farben aufweisen können, was die richtige Montage der sehr kleinen Teile optische einfach kontrollierbar ist.

In einer Ausführungsform sind das erste und das zweite Verbinderteil identisch ausgebildet. Damit können die Produktionskosten gesenkt werden. Um dennoch den beim Konnektieren optimalen Fangbereich zur Verfügung zu stellen, sind die Verbinderteile so ausgestaltet, dass an ihnen ein Fangtrichter befestigt werden kann. Dieser kann z.B. durch Aufpressen, Kleben, Reibschweissen, usw. befestigt werden. Der Fangtrichter ist normalerweise auf einer lösbaren Verbinderseite befestigt und dient zum Fangen des Gegenstückes. Ein Vorteil besteht darin, dass der Fangtrichter den Anforderungen entsprechend angepasst werden kann. Bei Bedarf kann der Fangtrichter aus einem günstigern Material hergestellt werden. Weiterhin besteht die Möglichkeit, mehrere Fangtrichter in einem Bauteil zu vereinigen. Je nach Anwendungsgebiet kann der Fangtrichter auch für andere Verbinder verwendet werden.

Beim Stand der Technik muss der durch den Trichter definierte radiale Fangbereich in der Regel durch Vergrössern des Trichter angepasst werden, wenn der Leiterplattenabstand grösser wird, damit der längere und damit weiter ausschwenkende Adapter beim Konnektieren ins Gegenstück eingelenkt werden kann. Dies ist in der Regel aus Platzgründen nicht wünschenswert. In einer Ausführungsform wird die maximal mögliche seitliche Neigung durch mechanische Mittel in Abhängigkeit vom Verbinderabstand begrenzt. Durch die Erfindungsgemässe Ausgestaltung und Gelenkgeometrie wird der axiale Toleranzbereich für den Leiterplattenabstand vergrössert. Dieser beträgt normaler Weise ± 0.3 mm. Im Unterschied dazu ermöglicht ein erfindungsgemässer Verbinder einen Toleranzbereich in der Grössenordnung von ± 1.2 mm.

Bei den aus dem Stand der Technik bekannten Verbindern muss der radiale Fangbereich (Trichter) in der Regel vergrössert werden wenn der Leiterplattenabstand grösser wird, damit der Längere und damit weiter ausschwenkender Adapter ins Gegenstück eingelenkt werden kann. Dies ist aus Platzgründen in der Regel nicht wünschenswert. Wie erläutert kann die maximale Neigung des eingeschnappten Adapters in Abhängigkeit vom gewünschten Abstand zwischen den beiden Leiterplatten bei einem vorgegebenen radialen Fangbereich begrenzt werden, indem die Durchmesser des Adapters und der Verbinderteile in Abhängigkeit des angestrebten Winkels aufeinander abgestimmt werden.

Eine Ausführungsform betrifft einen Koaxialverbinder mit einem ersten und einem zweiten Verbinderteil und einem zwischen diesen angeordneten Adapter. Der erste und der zweite Verbinderteil weisen einen ersten Innenleiter und einen ersten Aussenleiter auf, welche über ein erstes Distanzstück fest miteinander wirkverbunden sind. Der erste Innenleiter weist eine erste innenliegende zylindrische Kontaktfläche und der erste Aussenleiter eine zweite innenliegende zylindrische Kontaktfläche auf. Der Adapter weist einen zweiten Innen- und einen zweiten Aussenleiter auf, die über ein zweites Distanzstück wirkverbunden sind. Der zweite Innenleiter und der zweite Aussenleiter weisen an ihren Enden elastische Federzungen mit radial vorstehenden Kontaktwulsten auf, welche in montiertem Zustand mit den innenliegenden zylindrischen Kontaktflächen der ersten und der zweiten Innenleiter des ersten und des zweiten Verbinderteils elektrisch leitend zusammenwirken. Die elastischen Federzungen dienen zusammen mit den Kontaktwulsten zur Herstellung und Aufrechterhaltung einer sicheren elektrischen Verbindung. In einem hinteren, nicht freien Bereich (Sockelbereich) des ersten Innenleiters sind erste mechanische Wirkverbindungsmittel angeordnet, welche in montiertem Zustand mit zweiten mechanischen Wirkverbindungsmitteln des Adapters zur Bildung einer in axialer Richtung wirksamen mechanischen Verbindung zusammenwirken. Bei den mechanischen Wirkverbindungsmitteln kann es sich um eine Kugel und eine Pfanne, oder eine Nut und einen vorstehenden Haltewulst handeln, die in montiertem Zustand formschlüssig zusammenwirken. Ein hülsenförmiger Teil des ersten Innenleiters steht zumindest auf der Seite der mechanischen Verbindung in axialer Richtung über die mechanischen Wirkverbindungsmittel vor, derart, dass ein axialer Versatz der Verbinderteile gegenüber dem Adapter durch eine teleskopartige Verschiebung von mindestens einem Verbinderteil gegenüber dem Adapter kompensiert wird.

Beim ersten mechanische Wirkverbindungsmittel kann es sich um einen radial nach aussen vorstehenden Haltewulst am ersten Distanzstück und beim zweiten mechanische Wirkverbindungsmittel kann es sich um eine an einer Innenfläche des zweiten Distanzstücks angeordneten, umlaufende Nut handeln, welche z.B. durch Einschnappen wirkverbunden werden können. Der zweite Innenleiter des Adapters kann in einem Bereich hinter den ersten Federzungen eine Querschnittsverengung aufweisen, welche einen vergrösserten Kippwinkel α in lateraler Richtung ermöglicht.

Das zweite Distanzstück des Adapters weist in einer bevorzugten Ausführungsform in axialer Richtung einen mehrteiligen Aufbau auf. Der mehrteilige Aufbau ermöglicht eine einfache Skalierung der Länge unter Beibehaltung der selben Distanzstücke. Durch Verwendung unterschiedlicher Materialien, kann optisch angezeigt werden, ob der Verbinder richtig montiert ist. Das zweite Distanzstück kann aus einem ersten und einem zweiten Teil besteht, welche aus unterschiedlichen Materialien hergestellt sind. Auf der Seite des lösbaren Verbinderteils wird z.B. normaler Weise ein vergleichsweise weiches Material verwendet, das eine mehr deformierbar ist. Auf der Seite des lösbaren Verbinderteils wird mit Vorteil ein Material verwendet, das eine bessere Wärmeleitfähigkeit aufweist. Das Distanzstück kann bei geeigneter Ausgestaltung auch für andere Verbinder mit einem ähnlichen Aufbau verwendet werden.

Anhand von Figuren, welche lediglich Ausführungsbeispiele darstellen, wird die Erfindung im Folgenden näher erläutert. Es zeigen
- Fig. 1: einen erfindungsgemässen Verbinder in einer Vorderansicht in montiertem Zustand;
- Fig. 2: eine Schnittdarstell ung durch den Verbinder gemäss Figur 1;
- Fig. 3: eine perspektivische Schnittdarstellung des Verbinders gemäss Figur 1 in nicht wirkverbundenem Zustand;
- Fig. 4: den Verbinder in einer Draufsicht in einem ausgelenkten Zustand;
- Fig. 5: einen Schnitt durch Figur 4 entlang der Schnittlinie BB;
- Fig. 6: zwei Adapter in einer Draufsicht;
- Fig. 7: die Adapter gemäss Figur 6 in einer Schnittdarstellung entlang der Schnittlinie CC.

Falls nicht anders erwähnt, werden in den Figuren für sich entsprechende Bereiche/Teile die selben Bezugszeichen verwendet. **Figur 1** zeigt einen erfindungsgemässen Koaxialverbinder 1 mit einem ersten Verbinderteil 2, einem zweiten Verbinderteil 3 und einem Adapter 4, der zum Wirkverbinden des ersten mit dem zweiten Verbinderteils 2, 3 dient. Die Verbinderteile 2, 3, als auch der Adapter 4 weisen einen koaxialen Aufbau auf.

**Figur 1** zeigt den Koaxialverbinder 1 im wirkverbundenen Zustand in einer Vorderansicht. **Figur 2** zeigt eine Schnittdarstellung durch den Verbinder 1 entlang der Schnittlinie AA gemäss **Figur 1**. **Figur 3** zeigt die Verbinderteile 2, 3 und den Adapter 4 in einer perspektivischen Ansicht von schräg oben. Die Verbinderteile 2, 3, 4 sind übereinander angeordnet, aber nicht wirkverbunden. Zum besseren Verständnis sind die Verbinderteile 2, 3, 4 geschnitten dargestellt, so dass das Innenleben zu erkennen ist.

Der erste und der zweite Verbinderteil 2, 3 weisen in der gezeigten Ausführungsform einen identischen Aufbau auf. Bei Bedarf besteht die Möglichkeit, den ersten und den zweiten Verbinderteil 2, 3 den Anforderungen gerecht nicht identisch auszugestalten. Weiterhin weisen die Teile 2, 3, 4, im Unterschied zum Stand der Technik, einen vergleichsweise einfachen Aufbau auf, der mit geringem Aufwand montiert werden kann. Dies wirkt sich positiv auf die Herstellungskosten aus.

Der erste und der zweite Verbinderteil 2, 3 weisen je einen zylindrischen Innenleiter 5 auf, der an seinem vorderen Ende 6 jeweils hülsenförmig ausgestaltet ist. Wie in **Figur 2** zu erkennen ist, wird der Innleiter 5 von einem ersten hier rotationssymmetrischen Distanzstück 7 gegenüber einem an seinem vorderen Ende hülsenförmigen Aussenleiter 8 positioniert und gehalten. Der Aussenleiter 8 ist zumindest im vorderen Bereich zylindrisch ausgestaltet und koaxial gegenüber dem Innenleiter 5 angeordnet. In der gezeigten Ausführungsform sind sowohl das erste Distanzstück 7 und als auch der Innenleiter 5 im Innern des hülsenförmigen Teils des Aussenleiters 8 angeordnet. Im hinteren Bereich weist der Aussenleiter in der gezeigten Ausführungsform Befestigungsmittel in der Form von Montagesockeln 9 auf, mittels denen der Verbinderteil 2, 3 z.B. auf einer Platine (nicht näher dargestellt), befestigt werden kann. Andere Ausgestaltungen sind möglich. Mittels eines deformierbaren Crimprandes 16 kann das erste Distanzstück 7 im Gehäuse des ersten Aussenleiters 8 befestigt werden. Andere Befestigungsarten sind möglich. Der erste Innenleiter 5 wird im ersten Distanzstück 7 durch Einpressen befestigt. Auch hier sind andere Befestigungsarten möglich.

Wie in **Figur 2** zu erkennen ist, erstreckt sich das erste Distanzstück 7 entlang dem ersten Innenleiter 5 und bildet einen hier am Innenleiter 5 anliegenden im wesentlichen zylindrischen Sockelbereich 17, an dem ein nach aussen vorstehender, ringförmiger Haltewulst 10 (erstes Wirkverbindungsmittel) ausgebildet ist. Der Haltewulst 10 ist am hinteren, nichtfreien Ende des Sockelbereichs ausgebildet. Wie dargestellt, greift dieser im montiertem Zustand in eine ringförmige Nut 11 (zweites Wirkverbindungsmittel) eines zweiten Distanzstückes 12.1 des Adapter 4 ein und bildet mit diesem eine gelenkige mechanische Verbindung 13. Die mechanische Verbindung ist in der Regel als lösbare Schnappverbindung ausgestaltet und ermöglicht es, den Adapter 4 vom ersten Verbinderteil 2 durch Aufbringen einer gewissen Kraft in axialer Richtung zu trennen. Die mechanische Verbindung 13 weist ein gewisses Spiel auf, welches es ermöglicht, den Adapter 4 gegenüber dem ersten Verbinderteil 3 in seitlicher Richtung um einen gewissen Winkel α zu kippen (vgl. hierzu **Figur 5**). Je nach Anwendungsgebiet, ist eine andere Ausgestaltung der Wirkverbindungsmittel 10, 11 möglich. Z.B. kann eines der Haltemittel auch als Vertiefung im Aussenleiter ausgestaltet sein in welche ein vorstehender Wulst des Aussenleiters des Adapters einschnappt. Allerdings ist bei einer solchen Ausführungsform der Bewegungsbereich kleiner.

Auf das zweite Verbinderteil 3 ist in der gezeigten Ausführungsform ein Fangtrichter 26 befestigt, der die Montage vereinfacht. Insbesondere bei schräg stehen Adaptern 4 oder wenn bei der Montage ein seitlicher Versatz auftritt, dient der Fangtrichter 26 als Montagehilfe, indem er das freie Ende des Adapters 4 sicher in die dafür vorgesehene Öffnung des Innenleiters 8 führt.

Wie in den **Figuren 2**, **3**, **5** und **7** zu erkennen ist, ist das zweite Distanzstück 12.1, 12.2 des Adapters 4 in der gezeigten Ausführungsform zweiteilig ausgebildet und weist einen ersten und einen zweiten Teil 12 (12.1, 12.2) auf. Das zweite Distanzstück 12 positioniert einen zweiten Innenleiter 14 gegenüber einem zweiten Aussenleiter 15 des Adapters 4. Sowohl der Innen- als auch der Aussenleiter 14, 15 weisen erste und zweite Federzungen 18, 19 auf, die an ihren Enden erste und zweite Kontaktwulste 20, 21 aufweisen, welche in der gezeigten Ausführungsform umlaufend vorstehend ausgebildet sind. Um die Kräfte gering zu halten sind die Aussenflächen der Kontaktwulste 20, 21 mit Vorteil kugelähnlich ausgestaltet. Die Federzungen 18, 19 sind durch Schlitze 22, 23 voneinander funktional getrennt und können in radialer Richtung einfedern. Die Schlitze sind entweder radial oder paarweise parallel angeordnet (vgl. **Figur 3**). Im verbundenem Zustand (vgl. **Figuren 2** und **3**) bilden die Kontaktwulste 20, 21 eine Wirkverbindung mit innen liegenden ersten und zweiten Kontaktflächen 24, 25 der Innenleiter 5 und der Aussenleiter 8. Die Kontaktflächen 24, 25 sind in ihrer Länge aufeinander abgestimmt, so dass der Adapter 4 bezüglich dem zweiten Verbinderteil 3 in axialer Richtung (z-Achse) teleskopartig verschoben, respektive ausgefahren werden kann. Zu diesem Zweck steht der Innleiter 5 in axialer Richtung um eine Distanz a über die Wirkverbindungsmittel 10, 11 vor. Die Distanz a entspricht in der Grössenordnung der in axialer Richtung zu kompensierenden Verschiebung. Die aktive Länge L2 des Aussenleiter 8 (vgl. **Figur 5**) ist in der gezeigten Ausführungsform grösser als die aktive Länge L1 des Innenleiters 5. Damit wird erreicht, dass beim Konnektieren zuerst der Aussenleiter 8 und erst danach der Innenleiter 5 wirkverbunden wird.

In der dargestellten Ausführungsform sind der erste und der zweite Kontaktwulst 20, 21 in axialer Richtung im Wesentlichen auf der selben Höhe angeordnet. Je nach Ausführungsform können die Kontaktwulste 20, 21 auch auf unterschiedlichen Höhe angeordnet sein. Es besteht dabei die Möglichkeit bei Bedarf eine gewisse Rückstellkraft zu erzeugen, welche ein ungewolltes Abkippen, respektive Schrägstehen des Adapters mit Bezug auf den ersten Verbinderteil 2 verhindert. Dies kann insbesondere bei der Montage von Vorteil sein.

**Figur 4** zeigt den Verbinder 1 gemäss den Figuren 1 bis 3 in einer Draufsicht und **Figur 5** zeigt eine Schnittdarstellung durch den Verbinder entlang der Schnittlinie BB gemäss **Figur 4**. In Figur 5 ist der Verbinder 1 in einem ausgelenkten Zustand dargestellt. Der erste und der zweite Verbinderteil 2, 3 sind lateral (y-Richtung) versetzt zueinander angeordnet. Der laterale Versatz ist mit dy angedeutet. Gleichzeitig ist der zweite gegenüber dem ersten Verbinderteil in axialer Richtung verschoben (schematisch angedeutet durch dz). Die zylindrischen Kontaktflächen 24, 25 der Aussenleiter 5, 8 sind im Unterschied zum Stand der Technik in der gezeigten Ausführungsform wesentlich länger ausgestaltet, damit der Verbinderteil 3 gegenüber dem Adapter 4 in axialer Richtung vergleichsweise weit ausfahren kann. Durch diese teleskopartige Ausgestaltung ist der Verbinder 1 wesentlich breiter einsetzbar als die aus dem Stand der Technik bekannten Verbinder. Wie zu erkennen ist, ist der erste Kontaktwulst 20 in axialer Richtung gesehen im Innern des ersten Innenleiters 5 um dz über das erste Wirkverbindungsmittel 10 ausgefahren.

In der gezeigten Ausführungsform ist auf dem zweiten Verbinderteil 3 ein Fangtrichter 26 angebracht, welcher beim Konnektieren das Einfahren des freien Endes des Adapters 4 in den zweiter Verbinderteil 26 vereinfacht. Der Fangtrichter 26 ist in der gezeigten Ausfürungsform aufgepresst, kann aber auch auf andere Art und Weise befestigt werden. Der Fangtrichter kann aus Metall oder Kunststoff oder einem anderen geeigneten Material hergestellt sein.

Wie in **Figur 5** zu erkennen ist, weist der zweite Innenleiter 14 des Adapters 4 im Bereich hinter den zweiten Federzungen 19 Querschnittsverengungen 27 auf, in welche der erste Aussenleiter des ersten Verbinderteils 2 eintauchen kann, wenn der Adapter 4 gegenüber dem ersten, resp. dem zweiten Verbinderteil 2, 3 in eingefahrenem Zustand um den Winkel α gekippt wird. Durch Querschnittsverengungen 27 wird der mögliche seitliche Versatzbereich gegenüber den herkömmlichen Verbindern vergrössert. Je nach Ausführungsform kann die Querschnittsverengung auch nur auf einer Seite erforderlich sein. In der gezeigten Ausführungsform wird der maximal mögliche Kippwinkel α durch einen Durchmesser D einer Schulter 31 des Adapters 4, respektive des Aussenleiters 15 begrenzt, welche mit der Innenfläche (zweite Kontaktfläche) 25 in maximal ausgelenktem Zustand in Kontakt tritt. Durch Vergrösserung, resp. Verkleinerung des Durchmessers D kann der Kippwinkel α in Abhängigkeit von der Länge L des Adapters 4 und einem Innendurchmesser Di der zweite Kontaktfläche 25 auf einen Durchmesser Df des Fangtrichters 26 eingestellt werden. Anstelle der Veränderung des Durchmessers D können auch Distanzhülsen verwendet werden, welche auf den Adapter 4 oder das erste Verbinderteil 2 aufgesetzt werden. Die beschriebene Funktion der Querschnittsverengung, respektive die Distanzhülse können auch für andere Verbinder mit einem ähnlichen Aufbau (erster und zweiter Verbinderteil, welche über einen Adapter miteinander wirkverbunden sind) verwendet werden um deren relative seitliche Auslenkung (maximaler Kippwinkel) zu begrenzen und damit den Fangbereich zu bestimmen.

In den **Figuren 6a** und **6b** sind zwei Adapter 4 nebeneinander in einer Draufsicht dargestellt. In den **Figuren 7a** und **7b** sind die Adapter 4 in einer Schnittdarstellung entlang der Schnittlinie CC dargestellt. Das zweite Distanzstück 12 ist zweiteilig ausgestaltet und besteht aus der Sicht des Betrachtes aus einem unteren Distanzstück 12.1 und einem oberen Distanzstück 12.2. Der Vorteil besteht darin, dass das Adapterstück 4 einfach in seiner Länge L3, L4 (vgl. **Figur 7**) angepasst werden kann, indem einzig der Innen- und der Aussenleiter 14, 15 in ihrer Länge L3, L4 modifiziert werden. Das untere und das obere Distanzstück 12.1, 12.2 können unverändert übernommen werden. Dies reduziert die Herstellkosten. Ein weiterer Vorteil besteht darin, dass das untere und das obere Distanzstück 12.1, 12.2 unterschiedliche Farben aufweisen können. Dies bietet den Vorteil, dass das untere Ende mit den zweiten Wirkverbindungsmitteln 11 (festes Ende) farblich anders gekennzeichnet werden kann, als das obere Ende (lösbares Ende), welches diese nicht aufweist.

In der gezeigten Ausführungsform weisen sowohl das untere als auch das obere Distanzstück 12.1, 12.2 eine dem Innenleiter 15 entlang verlaufende Vertiefung 28, 29 auf, die so ausgebildet ist, dass sie die Länge der über das axiale Niveau der Wirkverbindung 10, 11 vorstehenden Innenleiter 5 in eingefahren Zustand aufzunehmen vermag.

**LISTE DER BEZUGSZEICHEN**

| | | | |
|---|---|---|---|
| α | Kippwinkel | 12 | Zweites Distanzstück: |
| a | Überstehende Länge Innenleiter | | 12.1: unteres Distanzstück, |
| dy | lateraler Versatz | | 12.2: oberes Distanzstück |
| dz | axialer Versatz | 13 | Mechanische Verbindung |
| L1 | Länge erster Aussenleiter | 14 | Zweiter Innenleiter |
| L2 | Länge erster Innenleiter | 15 | Zweiter Aussenleiter |
| L | Länge Adapter | 16 | Crimprand |
| D | Durchmesser Adapter (Schulter) | 17 | Sockelbereich |
| Di | Innendurchmesser | 18 | Erste Federzungen |
| Df | Durchmesser Fangtrichter | 19 | Zweite Federzungen |
| 1 | Koaxialverbinder | 20 | Erster Kontaktwulst |
| 2 | Erstes Verbinderteil | 21 | Zweiter Kontaktwulst |
| 3 | Zweites Verbinderteil | 22 | Erste Schlitze (Federzungen) |
| 4 | Adapter | 23 | Zweite Schlitze (Federzungen) |
| 5 | Erster Innenleiter | 24 | Erste Kontaktfläche |
| 6 | Vorderes Ende | 25 | Zweite Kontaktfläche |
| 7 | Erstes Distanzstück | 26 | Fangtrichter |
| 8 | Erster Aussenleiter | 27 | Querschnittsverengung |
| 9 | Montagesockel | 28 | Erste Vertiefung |
| 10 | Haltewulst (erstes Wirkverbindungsmittel) | 29 | Zweite Vertiefung |
| | | 30 | Innenfläche zweites Distanzstück |
| 11 | Nut (zweites Wirkverbindungsmittel) | 31 | Schulter (Adapter) |

## Patentansprüche

1. Koaxialverbinder (1) mit
a. einem ersten und einem zweiten Verbinderteil (2, 3) und einem zwischen diesen angeordneten Adapter (4), wobei
b. der erste und der zweite Verbinderteil (2, 3) einen ersten Innenleiter (5) und einen ersten Aussenleiter (8) aufweisen, welche über ein erstes Distanzstück (7) miteinander wirkverbunden sind, **dadurch gekennzeichnet, dass** der erste Innenleiter (5) eine erste innenliegende zylindrische Kontaktfläche (24) und der erste Aussenleiter eine zweite innenliegende zylindrische Kontaktfläche (25) aufweisen,
c. wobei der Adapter (4) einen zweiten Innenleiter (14) und einen zweiten Aussenleiter (15) aufweisen, die über ein zweites Distanzstück (12, 12.1, 12.2) wirkverbunden sind, wobei der zweite Innenleiter (14) und der zweite Aussenleiter (15) an ihren Enden elastische Federzungen (18, 19) mit radial vorstehenden Kontaktwulsten (20, 21) aufweisen, welche in montiertem Zustand mit den innenliegenden zylindrischen Kontaktflächen (24, 25) der ersten und der zweiten Innenleiter (5, 8) des ersten und des zweiten Verbinderteils (2, 3) elektrisch leitend zusammenwirken;
d. wobei in einem Sockelbereich (17) des ersten Innenleiters (5) erste mechanische Wirkverbindungsmittel (10) angeordnet sind, welche in montiertem Zustand mit zweiten mechanischen Wirkverbindungsmitteln (11) des Adapters (4) zur Bildung einer in axialer Richtung (z) wirksamen mechanischen Verbindung (13) zusammenwirken;
e. wobei der erste Innenleiter (5) in axialer Richtung (z) über das Niveau der mechanischen Wirkverbindungsmittel (10, 11) vorsteht, derart, dass der aktive Bereich der innenliegende zylindrische Kontaktfläche (24) einen grossen axialen Versatz (dz) der Verbinderteile (2, 3) gegenüber dem Adapter (4) zu kompensieren vermag.

2. Koaxialverbinder (1) gemäss Patentanspruch 1, **dadurch gekennzeichnet, dass** das erste mechanische Wirkverbindungsmittel aus einem radial nach aussen vorstehenden Haltewulst (10) am ersten Distanzstück und das zweite mechanische Wirkverbindungsmittel (11) aus einer an einer Innenfläche (30) des zweiten Distanzstücks (12) angeordneten, umlaufende Nut (11) bestehen.

3. Koaxialverbinder (1) gemäss Patentanspruch 1, **dadurch gekennzeichnet, dass** das erste mechanische Wirkverbindungsmittel (10) als Vertiefung im ersten Aussenleiter (8) und das zweite Wirkverbindungsmittel (11) als Wulst des zweiten Aussenleiters (15) des Adapters (4) ausgestaltet sind, wobei die vorstehende Wulst des zweiten Aussenleiters (15) des Adapters (4) in die Vertiefung am ersten Aussenleiter (8) einschnappt.

4. Koaxialverbinder (1) gemäss einem der vorangehenden Patentansprüche, **dadurch gekennzeichnet, dass** der zweite Innenleiter (15) des Adapters (4) in einem Bereich hinter den ersten Federzungen (18) eine Querschnittsverengung (27) aufweist, welche einen vergrösserten Kippwinkel α ermöglicht.

5. Koaxialverbinder (1) gemäss einem der vorangehenden Patentansprüche, **dadurch gekennzeichnet, dass** das zweite Distanzstück (1 2) des Adapters in axialer Richtung einen mehrteiligen Aufbau (12.1, 12.2) aufweist.

6. Koaxialverbinder (1) gemäss Patentanspruch 5, **dadurch gekennzeichnet, dass** das zweite Distanzstück (12) einen ersten und einen zweiten Teil (12.1, 12.2) aufweist, welche aus unterschiedlichen Materialien hergestellt sind.

7. Koaxialverbinder (1) gemäss Patentanspruch 5, **dadurch gekennzeichnet, dass** das zweite Distanzstück (12) einen ersten und einen zweiten Teil (12.1, 12.2) aufweist, welche unterschiedliche Farben aufweisen, derart, dass die Steckrichtung angezeigt wird.

8. Koaxialverbinder (1) gemäss einem der vorangehenden Patentansprüche, **dadurch gekennzeichnet, dass** eines der Verbinderteile (2, 3) zur Aufnahme eines Fangtrichters (26) geeignet ist.

9. Koaxialverbinder (1) gemäss einem der vorangehenden Patentansprüche, **dadurch gekennzeichnet, dass** die Verbinderteile (2, 3) identisch ausgestaltet sind.

10. Koaxialverbinder (1) gemäss einem der vorangehenden Patentansprüche, **dadurch gekennzeichnet, dass** ein Innendurchmesser (Di) von zumindest einem Verbinderteil (2, 3) und ein Aussendurchmesser (D) des Adapters (4) zur Bestimmung eines maximalen Kippwinkels (α) dienen.

## Claims

1. A coaxial connector (1) comprising
a. a first and a second connector part (2, 3) and an adapter (4) arranged there between, wherein
b. the first and the second connector parts (2, 3) have a first inner conductor (5) and a first outer conductor (8), which are operatively connected to each other by means of a first spacer (7), **characterized in that** the first inner conductor (5) has a first internal cylindrical contact surface (24) and the first outer conductor has a second internal cylindrical contact surface (25),
c. wherein the adapter (4) has a second inner conductor (14) and a second outer conductor (15), which are operatively connected by means of a second spacer (12, 12.1, 12.2), wherein the second inner conductor (14) and the second outer conductor (15) have at their ends elastic spring tongues (18, 19) with radially projecting contact beads (20, 21), which in the assembled state electrically conductively interact with the internal cylindrical contact surfaces (24, 25) of the first and second inner conductors (5, 8) of the first and second connector parts (2, 3);
d. wherein first mechanical operative-connection means (10) are arranged in a base region (17) of the first inner conductor (5), and in the assembled state interact with second mechanical operative-connection means (11) of the adapter (4) in order to form a mechanical connection (13) that is effective in an axial direction (z);
e. wherein the first inner conductor (5) projects beyond the level of the mechanical operative-connection means (10, 11) in an axial direction (z) in such a way that the active region of the internal cylindrical contact surface (24) can compensate for a large axial offset (dz) of the connector parts (2, 3) relative to the adapter (4).

2. The coaxial connector (1) as claimed in patent claim 1, **characterized in that** the first mechanical operative-connection means consist of a radially outwardly projecting holding bead (10) on the first spacer and the second mechanical operative-connection means (11) consist of a circumferential groove (11) arranged on an inner surface (30) of the second spacer (12).

3. The coaxial connector (1) as claimed in patent claim 1, **characterized in that** the first mechanical operative-connection means (10) is configured as depression in the first outer conductor (8) and the second mechanical operative-connection means (11) is configured as bead of the second outer conductor (1 5) of the adapter (4), wherein the projecting bead of the second outer conductor (15) of the adapter (4) snaps into the depression on the first outer conductor (8).

4. The coaxial connector (1) as claimed in either of the preceding patent claims, **characterized in that** the second inner conductor (15) of the adapter (4) has a cross-sectional constriction (27) in a region behind the first spring tongues (18), said constriction enabling an enlarged tilting angle α [alpha].

5. The coaxial connector (1) as claimed in any of the preceding patent claims, **characterized in that** the second spacer (12) of the adapter has a multipartite construction (12.1, 12.2) in an axial direction.

6. The coaxial connector (1) as claimed in patent claim 4, **characterized in that** the second spacer (12) has a first and a second part (12.1, 12.2), which are produced from different materials.

7. The coaxial connector (1) as claimed in patent claim 4, **characterized in that** the second spacer (12) has a first and a second part (12.1, 12.2), which have different colors in such a way that the plugging direction is indicated.

8. The coaxial connector (1) as claimed in any of the preceding patent claims, **characterized in that** one of the connector parts (2, 3) is suitable for accommodating a capture funnel (26).

9. The coaxial connector (1) as claimed in any of the preceding patent claims, **characterized in that** the connector parts (2, 3) are configured in identical fashion.

10. The coaxial connector (1) as claimed in any of the preceding patent claims, **characterized in that** an internal diameter (Di) of at least one connector part (2, 3) and an external diameter (D) of the adapter (4) serve for determining a maximum tilting angle (α [alpha]).

## Revendications

1. Connecteur coaxial (1) comportant :
a) des première et seconde parties de connecteur (2, 3) et un adaptateur (4) disposé entre celles-ci,
b) les première et deuxième parties de connecteur (2, 3) présentant un premier conducteur intérieur (5) et un premier conducteur extérieur (8) qui sont assemblés en façon opérationnelle entre eux au moyen d'une première entretoise (7), **caractérisé par le fait que** le premier conducteur intérieur (5) présente une première surface de contact cylindrique (24) s'étendant à l'intérieur et le premier conducteur extérieur présente une seconde surface de contact cylindrique (25) s'étendant à l'intérieur,
c) l'adaptateur (4) présentant un second conducteur intérieur (14) et un second conducteur extérieur (15) qui sont reliés en façon opérationnelle au moyen d'une seconde entretoise (12, 12.1, 12.2), le second conducteur intérieur (14) et le second conducteur extérieur (15) présentant à leurs extrémités des languettes élastiques (18, 19) munies de renflements de contact (20, 21) faisant saillie radialement qui, à l'état monté, coopèrent pour conduire l'électricité avec les surfaces de contact cylindriques (24, 25) s'étendant à l'intérieur des premiers et seconds conducteurs intérieurs (5, 8) des premières et secondes parties de connecteur (2, 3) ;
d) des premiers moyens mécaniques de liaison en façon opérationnelle (10) étant disposés dans une région de broche femelle (17) du premier conducteur intérieur (5) et coopérant à l'état monté avec des deuxièmes moyens mécaniques de liaison en façon opérationnelle (11) de l'adaptateur (4) pour former une liaison mécanique (13) agissant dans la direction axiale (z) ;
e) le premier conducteur intérieur (5) faisant saillie dans la direction axiale (z) au-delà du niveau des moyens mécaniques de liaison en façon opérationnelle (10, 11) de telle sorte que la région active de la surface de contact cylindrique (24) s'étendant à l'intérieur est en mesure de compenser un grand décalage axial (dz) des parties de connecteur (2, 3) par rapport à l'adaptateur (4).

2. Connecteur coaxial (1) selon la revendication 1, **caractérisé par le fait que** les premiers moyens mécaniques de liaison effective sont constitués par un renflement de retenue (10) qui fait saillie radialement vers l'extérieur sur la première entretoise et les deuxièmes moyens mécaniques de liaison en façon opérationnelle (11) sont constitués par une rainure périphérique (11) formée sur une surface intérieure (30) de la seconde entretoise (12).

3. Connecteur coaxial (1) selon la revendication 1, **caractérisé par le fait que** les premiers moyens mécaniques de liaison en façon opérationnelle (10) sont réalisées sous la forme d'un évidement ménagé dans le premier conducteur extérieur (8) et les deuxièmes moyens de liaison en façon opérationnelle (11) sont réalisés sous la forme d'un renflement du second conducteur extérieur (15) de l'adaptateur (4), le renflement saillant du second conducteur extérieur (15) de l'adaptateur (4) s'enclenchant dans l'évidement du premier conducteur extérieur (8).

4. Connecteur coaxial (1) selon l'une des revendications précédentes, **caractérisé par le fait que** le second conducteur intérieur (15) de l'adaptateur (4) présente, dans une région située en arrière des premières languettes élastiques (18), un rétrécissement de section (27) qui autorise un plus grand angle d'inclinaison α.

5. Connecteur coaxial (1) selon l'une des revendications précédentes, **caractérisé par le fait que** la seconde entretoise (12) de l'adaptateur présente une construction en plusieurs parties (12.1, 12.2) dans la direction axiale.

6. Connecteur coaxial (1) selon la revendication 5, **caractérisé par le fait que** la seconde entretoise (12) présente des première et seconde parties (12.1, 12.2) qui sont fabriqués en des matières différentes.

7. Connecteur coaxial (1) selon la revendication 5, **caractérisé par le fait que** la seconde entretoise (12) présente des première et seconde parties (12.1, 12.2) qui présentent des couleurs différentes de telle sorte que la direction d'emmanchement est indiquée.

8. Connecteur coaxial (1) selon l'une des revendications précédentes, **caractérisé par le fait que** l'une des parties (2, 3) du connecteur est appropriée pour recevoir un entonnoir d'engagement (26).

9. Connecteur coaxial (1) selon l'une des revendications précédentes, **caractérisé par le fait que** les parties de connecteur (2, 3) ont des conformations identiques.

10. Connecteur coaxial (1) selon l'une des revendications précédentes, **caractérisé par le fait qu'**un diamètre intérieur (Di) d'au moins une partie de connecteur (2, 3) et un diamètre extérieur (B) de l'adaptateur (4) servent à déterminer un angle d'inclinaison maximal (α).
